# EUROPÄISCHE PATENTSCHRIFT

(11) **EP 1 655 118 B1**
(45) Veröffentlichungstag und Bekanntmachung des Hinweises auf die Patenterteilung: **16.12.2009**
(21) Anmeldenummer: 05026535.4
(22) Anmeldetag: 05.04.2000
(51) Int. Cl.: B26D 7/26

(54) **Folienmesser zum Anbringen an einer drehbaren Messerwalze**
Flexible cutting die for a cutting cylinder
Plaque de coupe aux filets pour un cylindre de coupe

(30) Priorität: 04.06.1999 DE 19925612
(43) Veröffentlichungstag der Anmeldung: 10.05.2006
(62) Teilanmeldung aus: 00107341.0
(73) Patentinhaber: Winkler + Dünnebier Aktiengesellschaft, 56564 Neuwied (DE)
(72) Erfinder: Fuchs, Siegried, 56170 Bendorf - Sayn (DE)
(74) Vertreter: Müller, Gerald Christian

(56) Entgegenhaltungen:
- EP-A- 0 312 422
- DE-U1- 29 805 004

## Beschreibung

Die Erfindung bezieht sich auf ein Folienmesser zum Anbringen an einer Messerwalze nach dem Oberbegriff von Anspruch 1.

Ein derartiges Folienmesser ist aus der DE-U-298 05 004 bekannt. Das Folienmesser ist in einer den auf der Messerwalze radial vorspringenden Positionierungsstiften entsprechenden Anordnung mit mehreren Durchgangslöchern versehen, in welche die Positionierungsstifte bei auf die Messerwalze aufgelegtem Folienmesser eingreifen. Eines der Durchgangslöcher ist als kreisförmige Bohrung ausgebildet, so dass das Folienmesser nicht in axialer Richtung der Messerwalze verschoben werden kann, wenn die Positionierungsstifte in die Durchgangslöcher eingreifen.

Eine Messerwalze ist auch aus DE 33 020 038 des gleichen Anmelders bekannt. Sie dient zum Ausschneiden von Fensteröffnungen in Rohlingen von Fensterbriefhüllen. Bei dieser Messerwalze wird ein Folienmesser nach der Art eines Druckklischees auf einer Stanzwalze aufgespannt und rein mechanisch gehalten. Das an seinen Enden abgekantete Folienmesser ist an seiner vorlaufenden Kante an einem Trägerteil eingehangen und an seinem nachlaufenden Ende mittels Halte- und Sparinelementen geklemmt und gespannt. Diese Messer müssen immer eine bestimmte Länge zwischen ihren Befestigungselementen aufweisen und erfordern präzise ausgeführte Abkantungen. Zudem hat das Aufspannen bzw. das Wechseln eines Folienmessers einen erheblichen Zeitaufwand zur Folge.

Nach der DE 198 418345 des gleichen Anmelders ist ebenfalls bekannt, Folienmesser auf einer Messerwalze anzuordnen. Das Folienmesser wird hierbei mit einem abgekanteten, vorderen Ende mit Hilfe einer Klemmleiste in einem Walzenschlitz festgelegt, während der restliche Teil des Folienmessers mittels Magnetkraft auf der Peripherie eines schalenförmig aufgebauten Messerzylinders gehalten ist. Die Fertigung von Walzenschlitz und Klemmleiste sowie die Abkantung des Folienmessers verlangen eine hohe Präzission und Arbeitsaufwand. Zudem muß bei einem Messerwechsel stets die Klemmleiste ein- und ausgebaut werden.

In der EP 0 312 422 B1 ist eine rotierende Schneidvorrichtung offenbart, bei der ein Folienmesser zum Ausstanzen von Fensteröffnungen nur mittels Magnetkraft auf der Peripherie eines schalenartig aufgebauten Messerylinders gehalten ist.

Zum Positionieren eines Folienmessers auf dem Messerzylinder wird die vorlaufende Kante des Folienmessers an einer leicht aus der Zylinderperipherie herausragenden Leiste angeschlagen und ausgerichtet. Diese Schneidvorrichtung erlaubt wohl eine schnelle Positionierung und Festlegung eines Folienmessers auf dem Messerzylinder, hat aber den Nachteil, daß sich das Folienmesser bei ungünstigen Schneidbedingungen auf dem Messerzylinder verschieben kann, im schlimmsten Fall sogar zerstört wird. So ist mit dieser Messerwalze nur ein Schneiden gegen eine mitlaufende Gegenwalze möglich, nicht aber ein Schneiden gegen eine stationäre Gegenleiste.

Der Erfindung liegt die Aufgabe zugrunde, ein Folienmesser zum Anbringen an einer Messerwalze, insbesondere für die Herstellung von Briefhüllen, so zu gestalten, daß das Folienmesser schnell zu wechseln und mit ausreichender Genauigkeit positionier- und festlegbar ist.

Die Aufgabe ist erfindungsgemäß gelöst durch die Merkmale des Anspruchs 1. Weitere Merkmale der Erfindung gehen aus den Unteransprüchen in Zusammenhang mit der Beschreibung und Zeichnung hervor.

Die mit der Erfindung enielten Vorteile sind insbesondere darin zu sehen, daß die Folienmesser schnell und komfortabel auf der Messerwalze zu wechseln und zu positionieren sind. Hierbei sind die Folienmesser durch das Eingreifen der Halte- und Positionierzapfen in die Schlitze der Basisplatte formschlüssig und durch magnetische Haltekräfte kraftschlüssig auf der Umfangsfläche der Messerwalze gehalten. Vorteilhaft ist auch, daß während dem Einfädeln der Halte- und Positionierzapfen in die Schlitze das Folienmesser achsparallel auf der Messerwalze verschiebbar ist. In Verbindung mit einer leicht asymmetrischen Anordnung der Halte- und Positionierzapfen auf einer Leiste ist eine variable achsparallele Positionierung des Folienmessers möglich.

Die Erfindung wird nachstehend anhand von Ausführungsbeispielen, die in der Zeichnung dargestellt sind, näher beschrieben. Dabei zeigen:
- Fig. 1: eine Prinzipskizze einer Schneidstation mit einer Messerwalze und einem stationärenGegenwerkzeug
- Fig. 2: eine Prinzipskizze einer Schneidstation mit einer Messerwalze und einer rotierenden Gegenwalze
- Fig. 3: im Schnitt wesentliche Teile der Messerwalze und ihre Lagerung
- Fig. 4: Teilschnitt des Walzenkörperteiles der Messerwalze mit Folienmesser
- Fig. 5: eine Abwicklung des Walzenkörperteiles mit Folienmesser und Briefhüllenrohling
- Fig. 6: Seitenansicht einer Leiste
- Fig. 7: vergrößerter Ausschnitt einer Leiste
- Fig. 8: Variante eines Halte- und Positionierzapfens
- Fig. 9: Variante eines Halte- und Positionierzapfens
- Fig. 10: Variante eines Halte- und Positionierzapfens
- Fig. 11: Befestigung der Leiste

Gemäß dem in der Fig. 1 dargestellten Ausführungsbeispiel umfaßt eine Schneidstation 1 für Fensterbriefhüllen eine Messerwalze 2 und eine als Gegenwerkzeug dienende stationäre Schneidleiste 3, zwischen denen eine Folge von Briefhüllenrohlingen 4 oder eine Briefhüllenbahn hindurchgeführt und bearbeitet wird. Die Schneidleiste 3 ist mit einer Leiste 6 geklemmt in einem Träger 5 gelagert und zusammen mit diesem zur Messerwalze 2 hin- und von dieser weg bewegbar.

Die Schneidstation 1a gemäß Fig. 2 weist eine rotierende Gegenwalze 3a als Gegenwerkzeug zur Messerwalze 2 auf, zwischen denen eine Folge von Briefhüllenrohlingen 4 oder eine Briefhüllenbahn hindurchgeführt und bearbeitet wird. Die Gegenwalze 3a ist in einem nicht gezeigten Träger gelagert und ist gemeinsam mit diesem zur Messerwalze 2 hin- und von dieser weg bewegbar.

Ein von einer geradlinigen Transportbahn kommender Briefhüllenrohling 4 wird von der Messerwalze 2 ergriffen und längs einer Kreisbahn unter dem Gegenwerkzeug, Schneidleiste 3 oder Gegenwalze 3a, hindurchgeführt, wobei eine Fensteröffnung 8' ausgeschnitten wird. Zur Übernahme und zum Transport eines Briefhüllenrohlings 4 und eines aus einer Fensteröffnung 8' ausgeschnittenen Fensterausschnittes bzw. Materialstückes 8, weist die Messerwalze 2 (Fig. 4 und 5) an ihrem Umfang 9 eine Vielzahl von in Reihen 10 angeordneten Saugöffnungen 11 auf. Der Briefhüllenrohling 4 wird über einen Ansaug- und Transportwinkelbereich a mittels Saugluft auf der Messerwalze 2 gehalten und sodann an eine Walze 12 übergeben. Das Materialstück 8 wird mittels Saugluft in der Fenstermesserperipherie gehalten und nach einem Ansaug- und Transportwinkelbereich β in einen Absaugtrichter 13 abgegeben.

Die Fig. 3 zeigt die Messerwalze 2, ihre Lagerung sowie ihre wesentlichen Teile im Schnitt, jedoch ohne Folienmesser und ohne die zum Befestigen und Ausrichten eines Folienmessers dienenden Teile.

Die Messerwalze 2 umfaßt eine Trägerwelle 14, die mit Hilfe von Kugellagern 15 in Maschinengestellen 16,18 gelagert und mittels eines Zahnrades 17 antreibbar ist. Zwischen den Maschinengestellen 16,18 ist ein zylindrisches Walzenkörperteil 19 auf der Trägerwelle 14 drehfest gelagert, an dessen Umfang 20 die Saugöffnungen 11 angeordnet sind. Im Walzenkörperteil 19 sind im Abstand d von der Rotationsachse 2' der Messerwalze 2 Saugkanäle 21 achsparallel angeordnet, die mit den Saugöffnungen 11 in luftleitender Verbindung stehen. Stirnseitig am Walzenkörperteil 19 ist ein Saugluftsteuerventil 31 angeordnet, das mittels einer Distanz- und Zentrierbuchse 32 drehfest an der Gestellwand 18 gelagert ist. Das Saugluftsteuerventil 31 weist zwei separate, konzentrisch angeordnete Saugluftkanäle 39,40 auf, denen Frischluftkanäle 36,37 nachgeordnet sind. Die Saugluftkanäle 39,40 sind via einer Saugluftzuführung 38 mit einer nicht gezeigten Saugluftquelle verbunden. Vom Saugluftkanal 39 bzw. 40 aus sind die Saugluftkanäle 21 über den Ansaug- und Transportwinkelbereich a bzw. β mit Saugluft beaufschlagbar. Zum Saugluftsteuerventil 31 hin ist jedem Saugkanal 21 ein 3/3-Wegeventil 41 im Walzenkörperteil 19 zugeordnet. Mit einem 3/3-Wegeventil ist ein Saugkanal 21 absperrbar oder über die Durchgangsbohrung 42 bzw. 43 mit dem Saugluftsteuerkanal 39 bzw. 40 verbindbar. Die Saugluftsteuerung inklusive der 3/3-Wegeventile ist Gegenstand der parallelen deutschen Anmeldung 198 41 834.5 des gleichen Anmelders. Den Saugluftkanälen 39 bzs. 40 ist je ein Frischluftkanal 36 bzw 37 nachgeordnet, von wo aus ein Abbau des Unterdruckes in den Saugkanälen 21 und den Saugöffnungen 11 erfolgt.

In den Fig. 4 und 5 ist die Anordnung und Befestigung eines Folienmessers 24 auf dem Walzenkörperteil 19 einer in einer Drehrichtung 23 umlaufenden Messerwalze 2 gezeigt. Ein Folienmesser 24 weist eine dünne Basisplatte 61 aus magnetisch permeablen Material mit einer Dicke d₁ auf, sowie eine Vorder- und eine Hinterkante 62,63 und Seitenkanten 64,65. Auf der Basisplatte 61 ist mindestens eine einstückig ausgebildete scharfe Schneidkante 28 angeordnet, die eine bestimmte Schneidform bildet. Im Folienmesser 24, dessen Schneidkante 28 zum Ausschneiden einer Fensteröffnung 8' in einem Briefhüllenrohling 4 ausgebildet ist, sind Durchbrüche 75 angeordnet, die mit Saugbohrungen 11 in luftleitender Verbindung stehen. In Umlaufrichtung 23 der Messerwalze 2 gesehen, in einem an die vordere Kante 62 angrenzenden Bereich 67, sind Schlitze 68 in die Basisplatte 61 eingebracht. Die Schlitze 68 sind in einer Flucht angeordnet und weisen eine Breite b, eine Länge d₅ und einen Abstand d₆ untereinander auf. Die Schlitze 68, die Schneidkante 28 und auch die Vorderkante 62 weisen eine vorbestimmte fixe Lagebeziehung zueinander auf.

Auf der Umfangsfläche 20 des Walzenkörperteils 19 ist mindestens eine Reihe 76 Halte- und Positionierzapfen 66 angeordnet, die mit einer Höhe h radial aus der Umfangsfläche 20 herausragen, die in etwa der Dicke dₜ der Basisplatte 61 entspricht. Die Halte- und Positionierzapfen 66 weisen dabei eine Breite b₁ und einen Abstand d₂ untereinander auf. Die Breite b₁ ist so bemessen, daß sie der Schlitzbreite b entspricht.

Auf der Umfangsfläche 20 des Walzenkörperteiles 19 sind zudem rundum Magnetelemente 60 in Reihen 74 angeordnet, wobei sich jeweils eine Reihe 74 mit einer Reihe 10 von Saugluftöffnungen 11 abwechselt.

Zum lagemäßig genauen Positionieren und Festlegen eines Folienmessers 24 auf dem Walzenkörperteil 19 wird dieses an den Halte- und Positionierzapfen 66 eingehängt, so daß die Halte- und Positionierzapfen 66 in die Schlitze 68 hineinragen. Während des Einhängevorganges ist das Folienmesser 24 im Bereich der Schlitzlänge d₅ axial verschiebbar. Größere axiale Veränderungen sind durch Umsetzen des Folienmessers 24 in der Reihe 74 der Halte- und Positionierzapfen 66 erreichbar. Nach dem Einhängevorgang ist das Folienmesser 24 mittels der Halte- und Positionierzapfen 66 in Umfangsrichtung formschlüssig und mittels der Magnetelemente kraftschlüssig auf dem Walzenkörperteil festgelegt, so daß selbst bei schwierigen Schneidbedingungen ein Verschieben des Folienmessers 24 auf der Umfangsfläche 20 nicht stattfindet.

In den Fig. 8-10 sind einige Formvarianten der Halte- und Positionierzapfen 66 gezeigt.

In einer besonderen Ausbildung der Messerwalze 2 sind die Halte- und Positionicrzapfen 66 an einer Leiste 27 angeformt, die pißgenau in einem achsparallelen Kanal 25 des Walzenkörperteils 19 angeordnet und dort mittels Befestigungselementen 69 fixiert ist. An den Endbereichen des Kanales 25 sind, wie Fig. 11 zeigt, verbreiternde Aussparungen 70 ausgebildet, in die in etwa radial ausgerichtete Gewinde einmünden, in die Klemmchrauben 71 eingeschraubt sind, welche mit ihren Köpfen 72 auf endseitig an den Leisten 27 angeformten Ansatzflächen 73 drücken und so die Leiste 27 im Kanal 25 festlegen. Auf der Leiste 27 weisen die Halte- und Positionierzapfen 66 zueinander gleiche Abstände d₂ auf, zu den Ansatzflächen 73 hin jedoch unterschiedliche Endabstände d₃ und d₄. Dabei ist d₄ um d₂/2 größer als d₃. In Bezug auf ihre Endabstände d₃, d₄ ist die Leiste 27 im Kanal 25 um 180° wendbar. Durch das Wenden der Leiste 27 in Verbindung mit dem seitlichen Verschieben und Umsetzen eines Folienmessers 24 relativ zu den Halte- und Positionierzapfen 66 ist in axialer Richtung jede Messerposition auf dem Walzenkörperteil 19 erreichbar.

In einer weiteren, jedoch nicht gezeigten Ausbildung der Messerwalze 2 sind auf der Umfangsfläche 20 verteilt mehrere Kanäle 25 angeordnet, in denen je nach Bedarf, abhängig von Anzahl und Größe der Folienmesser 2, Leisten 27 oder nur Füllstücke angeordnet sind.

Der Einsatz der mit der Erfindung offenbarten Technik ist schließlich nicht auf das konkrete Ausfühmgsbeispiel beschränkt, vielmehr sind noch weitere Abwandlungen und Ergänzungen möglich, ohne von der in den Ansprüchen definierten Erfindung abzuweichen.

## Patentansprüche

1. Folienmesser zum Anbringen an einer drehbaren Messerwalze (2), welches eine dünne flexible Basisplatte (61) aus einem magnetisch permeablen Material aufweist, auf der mindestens eine einstückig ausgebildete scharfe Schneidkante (28) hervorragt, die zu einer vorbestimmten Schneidform ausgebildet ist, wobei die Basisplatte (61) eine Vorder- und eine Hinterkante (62, 63) sowie zwei gegenüberliegende Seitenränder (64, 65) aufweist, wobei in einem an die Vorderkante (62) anschließenden vorderen Bereich (67) der Basisplatte (61) eine Anzahl von zur Schneidkante (28) ausgerichteten Durchgangslöchern in einer Flucht eingebracht ist, wobei die Durchgangslöcher eine Breite (b) aufweisen, die einer Breite (b₁) von an der Messerwalze (2) vorgesehenen Halte- und Positionierzapfen (66) entspricht, so dass das Folienmesser (24) axial umsetzbar, in Umfangsrichtung der Messerwalze (2) jedoch fest und reproduzierbar an diesem positionierbar ist,
**dadurch gekennzeichnet, dass**
alle Durchgangslöcher Schlitze (68) sind, die eine solche Schlitzlänge (d₅) aufweisen, dass das Folienmesser (24) bei in die Durchgangslöcher hineinragenden Halte- und Positionierzapfen (66) im Bereich der Schlitzlänge (d₅) axial verschiebbar ist.

2. Folienmesser nach Anspruch 1,
**dadurch gekennzeichnet, dass**
die Schlitzlänge (d₅) kleiner ist als ein Abstand (d₂) der Halte- und Positionierzapfen (66) und dass die Schlitze (68) einen Abstand (d₆) voneinander aufweisen, welcher der Differenz aus dem Abstand (d₂) der Halte- und Positionierzapfen (66) und der Schlitzlänge (d₅) entspricht.

3. Folienmesser nach Anspruch 1 oder 2,
**dadurch gekennzeichnet, dass**
Durchbrüche (75) vorgesehen sind, die mit an der Messerwalze (2) vorgesehenen Saugöffnungen (11) in Luft leitende Verbindung gebracht werden können.

## Claims

1. Foil cutter for applying to a rotatable cutting roller (2), which comprises a thin, flexible base plate (61) made from a magnetically permeable material from which the at least one integrally formed, sharp cutting edge (28) extends, which is designed to produce a predefined cut shape, and the base plate (61) has a front and a rear edge (62, 63) as well as two oppositely lying side edges (64, 65) and, disposed in a front region (67) of the base plate (61) adjoining the front edge (62) is a number of orifices oriented towards the cutting edge (28) in a row, and the orifices are of a width (b) which corresponds to a width (b₁) of retaining and positioning pins (66) disposed on the cutting roller (2) so that the foil cutter (24) can be moved about the axis in the circumferential direction of the cutting roller (2) but can be fixedly and reproducibly positioned on it,
**characterised in that**
all the orifices are slots (68) with a slot length (d₅) such that the foil cutter (24) is able to slide axially within the range of the slot length (d₅) when the retaining and positioning pins (66) are extending through the orifices.

2. Foil cutter as claimed in claim 1,
**characterised in that**
the slot length (d₅) is shorter than a distance (d₂) between the retaining and positioning pins (66) and the slots (68) are spaced at a distance (d₆) apart from one another which corresponds to the difference between the distance (d₂) between the retaining and positioning pins (66) and the slot length (d₅).

3. Foil cutter as claimed in claim 1 or 2,
**characterised in that**
orifices (75) are provided, which can be connected to suction orifices (11) provided on the cutting roller (2) so as to convey air.

## Revendications

1. Plaque de coupe aux filets à monter sur un cylindre de coupe (2), présentant une fine plaque de base flexible (61) en matériau magnétiquement perméable, sur laquelle au moins une arête coupante monobloc (28) fait saillie, laquelle est conçue pour une forme de coupe prédéterminée, sachant que la plaque de base (61) présente une arête avant et une arête arrière (62, 63) ainsi que deux parois latérales (64, 65) opposées, sachant que dans une partie avant (67) de la plaque de base, située dans le prolongement de l'arête avant (62), est effectué une rangée d'un certain nombre de trous de passage orientés vers l'arête de coupe (28), dont la largeur (b₁) correspond à des tenons de positionnement et de maintien (66) prévus sur le cylindre de coupe (2), de telle sorte que la plaque de coupe aux filets (24) puisse être déplacée dans le sens de l'axe, et toutefois fixée de manière reproductible dans le sens de la circonférence du cylindre de coupe
(2), **caractérisée en ce que**
tous les trous de passage sont des fentes (68) présentant une longueur de fente (d₅) telle, que la plaque de coupe aux filets (24) puisse coulisser dans le sens de l'axe sur les longueurs de fente (d₅) lorsque les tenons de positionnement et de maintien (66) sont introduits dans les trous de passage.

2. Plaque de coupe aux filets selon la revendication 1,
**caractérisée en ce que**
la longueur de fente (d₅) est plus petite que l'intervalle (d₂) entre les tenons de positionnement et de maintien (66) et que les fentes (68) présentent un intervalle (d₆) entre elles correspondant à la différence entre l'écart (d₂) des tenons de positionnement et de maintien (66) et la longueur de fente (d₅).

3. Plaque de coupe aux filets selon la revendication 1 ou 2,
**caractérisée en ce que**
des ouvertures (75) sont prévues, lesquelles peuvent être reliées de façon à faire circuler de l'air avec des ouvertures aspirantes (11) prévues sur le cylindre de coupe (2).
